# EUROPÄISCHE PATENTANMELDUNG

(11) **EP 0 511 488 A1**
(43) Veröffentlichungstag der Anmeldung: **04.11.1992**
(21) Anmeldenummer: 92105017.5
(22) Anmeldetag: 24.03.1992
(51) Int. Cl.: B65H 45/14

(54) **Papierfalzmaschine mit einstellbaren Falzwalzen**

(30) Priorität: 26.03.1991 DE 4109861
(71) Anmelder: Mathias Bäuerle GmbH, D-78103 St Georgen (DE)
(72) Erfinder: Lehmann, Werner, W-7625 Gutach (DE)
(74) Vertreter: Neymeyer, Franz, Dipl.-Ing. (FH)

(57) **Zusammenfassung**

Bei einer Papierfalzmaschine mit mehreren jeweils paarweise eine Falzstelle bildenden Falzwalzen, deren Achsabstände entsprechend der zu verarbeitenden Papierdicke und der die einzelnen Falzstellen passierenden Anzahl von Papierlagen auf unterschiedliche Falzspaltweiten einstellbar sind, sowie mit mechanischen oder elektronischen Vorlaufbegrenzern, die den einzelnen Falzstellen vorgeordnet und individuell auf unterschiedliche Vorlauflängen einstellbar sind, werden zur Ermittlung der Falzspaltweiten der einzelnen Falzwalzenpaare (**W**1 - **W**5) die mittels einer Dickenmeßeinrichtung (40) ermittelte Dicke und die mittels einer Längenmeßeinrichtung (41) ermittelte Bogenlänge des einlaufenden Falzguts sowie die gewünschte Falzart und/oder die eingestellten Vorlauflängen der einzelnen Vorlaufbegrenzer (**T**1 - **T**4) einem Prozeßrechner (20) eingegeben. Die ermittelten Falzspaltenweiten werden jeweils digital angezeigt und/oder jeweils einer Nachlaufregeleinrichtung (35) zugeführt, der sie zur stufenlosen Einstellung der einzelnen Achsabstände (**a**) auf diese der jeweils einfachen oder mehrfachen Dicke des Falzguts entsprechenden Falzspaltweiten als Sollwerte dienen.

## Beschreibung

Die Erfindung betrifft eine Papierfalzmaschine mit mehreren radial zueinander einstellbaren, jeweils paarweise eine Falzstelle bildenden Falzwalzen, die in Lagerarmen zweiarmiger Schwenkhebel gelagert sind, welche gegen die Wirkung radialer Federkräfte auseinander beweglich und deren zweite Hebelarme von Stellgliedern abhebbar sind, mit denen die Achsabstände der Falzwalzen mittels selbsthemmender manuell verstellbarer Gewindeeingriffe entsprechend der zu verarbeitenden Papierdicke und der die einzelnen Falzstellen passierenden Anzahl von Papierlagen auf unterschiedliche Falzspaltweiten einstellbar sind, sowie mit mechanischen oder elektronischen Vorlaufbegrenzern, die den einzelnen Falzstellen vorgeordnet und individuell auf unterschiedliche Vorlauflängen einstellbar sind.

Es ist bereits eine Papierfalzmaschine der gattunggemäßen Art bekannt (CH -PS 390 287), bei der die Schwenkhebel, an denen die Falzwalzen gelagert sind, jeweils mit einem Hebelarm am einen Ende eines stabförmigen, axial beweglich gelagerten Tastorgans federnd anliegen, dessen anderes Ende abhebbar an der Stirnfläche eines Stellgliedes anliegt. Dieses Stellglied ist als Gewindebolzen ausgebildet, der in eine zur Achse des Tastorgans koaxiale Gewindebohrung eines gestellfesten Lagerteils verstellbar eingeschraubt ist. Zur Einstellung der jesweils gewünschten Falzspaltweite werden zwischen das Tastorgen und die diesem zugekehrte Stirnfläche des Gewindebolzens als Zwischenlagen Plättchen eingelegt, deren Dicke der einzustellenden Falzspaltweite entspricht. Der Gewindebolzen, der mit einem Drehkopf versehen ist, dient lediglich zur korrigierenden Verstellung des Tastorgans, damit die mit Hilfe der Zwischenlagen eingestellte Falzspaltenweite im Hinblick auf die sonstigen Papiereigenschaften nach oben oder unten nachgestellt werden kann.

Bei dieser und bei anderen bekannten Papierfalzmaschinen der gattungsgemäßen Art sind die Achsabstände der die einzelnen Falzstellen bildenden Falzwalzenpaare jeweils nur manuell einstellbar, nachdem zuvor der Benutzer anhand der ihm bekannten oder von ihm festgestellten Papierdicke, sowie anhand der von ihm eingestellten Falzart ermittelt hat, in wie vielen Papierlagen das Falzgut die einzelnen Falzstellen passiert. Dabei ist aber noch zu berücksichtigen, daß alle Falzstellen, die noch von einem nachlaufenden einlagigen Falzgutabschnitt durchlaufen werden, nur auf die einfache Papierdicke eingestellt werden können, weil andernfalls der zum Falzen dieses einlagig nachlaufenden Falzgutabschnittes erforderliche friktionelle Antrieb nicht mehr gewährleistet wäre.

Da sich eine wesentlich höhere Genauigkeit der Falzarbeit erzielen läßt, wenn die Abstände der jeweils paarweise eine Falzstelle bildenden Falzwalzen jeweils auf eine Falzspaltweite eingestellt sind, die dem Wert entspricht, der sich aus der Papierdicke und der Anzahl der Lagen ergibt, mit welcher das Falzgut die betreffende Falzstelle passiert, ist es wichtig, jede einzelne Falzstelle auf die entsprechende Falzspaltweite einstellen zu können. Nach der bisher bekannten, manuellen Methode ist diese Aufgabe aber nicht nur schwierig zu lösen, weil sich ein Durchschnittsfachmann, dem nur die Falzart, die Papierdicke und möglicherweise noch die Papierlänge des Ausgangsformat bekannt ist, schwer tut, die richtige Falzspaltweite jeder einzelnen Falzstelle zu ermitteln. Entsprechend häufig sind in der Praxis auch diesbezügliche Fehleinstellungen an solchen Falzmaschinen.

Der Erfindung liegt deshalb die Aufgabe zu Grunde, bei einer Papierfalzmaschine der gattungsgemäßen Art das Einstellen und/oder Ermitteln der einer bestimmten Papierdicke, Papierlänge und Falzart entsprechenden Falzspaltweiten der einzelnen Falzstellen zu erleichtern und unter Gewährleistng eines sicheren Papiertransports durch sämtliche Fazstellen und größtmöglicher Funktionssicherheit fehlerfrei zu gestalten.

Gelöst wird diese Aufgabe erfindungsgemäß dadurch, daß zur Ermittlung der Falzspaltweiten der einzelnen Falzwalzenpaare ein programmierter Prozeßrechner mit einer Eingabetastatur und einer Digitalanzeige vorgesehen ist, dem die Dicke und die Bogenlänge des einlaufenden Falzguts entweder manuell oder über elektronische Anlog-Digitalwandler von einer Dickenmeßeinrichtung bzw. einer Längenmeßeinrichtung sowie die gewünschte Falzart und/oder die eingestellten Vorlauflängen der einzelnen Vorlaufbegrenzer eingegeben werden, und daß die vom Prozeßrechner programmgemäß aus den eingegebenen Werten errechneten Falzspaltenweiten jeweils als Digitalwerte angezeigt und/oder jeweils über eine mit elektronischen Vergleicherschaltungen und Leistungsverstärkerstufen versehenen Steuereinrichtung zugeführt werden, welche die elektrischen Getriebemotoren von Nachlaufregeleinrichtungen steuern, die über die jeweils vorgesehenen Gewindeeingriffe die stufenlose Einstellung der einzelnen Achsabstände auf diese der jeweils einfachen oder mehrfachen Dicke des Falzguts entsprechenden Falzspaltweiten bewirken und die als Istwertgeber elektrische oder elektronische Positionsmelder aufweisen, die jeweils mit den Stellgliedern verbunden sind.

Die Verknüpfung bzw. Verwertung der einzelnen Parameter, nämlich der Papierdicke, der Papierlänge und der sich aus der gewählten Falzart ergebenden Papierlagen in den einzelnen Falzstellen, erfolgt im Prozeßrechner nach einem eingegebenen, z.B. in einem EPROM, d.h. in einem löschbaren Programmbefehlsspeicher, gespeicherten Programm und mit Hilfe von Koinzidenzvorgängen, die Bestandteil des Programms sind. Dabei ist auch erforderlich, zum Speichern bzw. Zwischenspeichern der externen Werte elektronische Speicher zur Verfügung zu haben, die wie üblich in den Prozeßrechner integriert sind. Mit einem geeigneten Unterprogramm ist der Prozeßrechner auch in der Lage, aus der eingegebenen Papierlänge und der eingegebenen Falzart zu ermitteln in wieviel Lagen das Falzgut die einzelnen Falzstellen passiert und ob dasselbe Falzgut eine bestimmte Falzstelle zuerst zwei oder mehrlagig und danach mit einem nachlaufenden Abschnitt nur einlagig durchläuft.

Bei den herkömmlichen Falzmaschinen müssen diese zur funktiongerechten Einstellung der Falzspaltenweiten erforderlichen Vorgaben vom Benutzer ermittelt und dann beim manuellen Einstellen berücksichtigt werden.

Bei Stauchfalzmaschinen sind die Vorlaufbegrenzer in der Regel als Falztaschen mit mechanisch oder elektrisch einstellbaren Papieranschlägen ausgebildet. Es gibt aber auch Stauchfalzmaschinen, bei denen anschlaglose Vorlaufbegrenzer mit elektronisch voreinstellbaren Vorlauflängen vorgesehen sind. In beiden Fällen können die Einstellungen der einzelnen Vorlauflängen als Parameter in Form von digitalen Werten bei der Ermittlung der einzelnen Falzspaltweiten dem Prozeßrechner zur Verfügung gestellt werden.
Es sind auch schon Stauchfalzmaschinen mit mehreren Falzwalzenpaaren und Falztaschen bekannt, bei denen ein Prozeßrechner die Arbeitspositionen der Papieranschläge und der Papierabweiser durch Eingabe des Anfangsformates des Falzgutes, des Endformates des Falzgutes und der Falzart errechnet und bei denen diese vom Prozeßrechner ermittelten Werte zur stufenlosen Verstellung der Papieranschläge mit Hilfe einer Nachlaufregeleinrichtung benutzt werden (DE 27 38 689 C3). Außerdem ist bei Stauchfalzmaschinen auch bekannt, zur falzlängengerechten Steuerung der mittels Elektromagneten betätigbaren Vorlaufbegrenzer ein mit den Falzwalzen synchronisierter elektronischer Impulsgeber vorgesehen ist, der von Falzgutsensoren gesteuert wird. Diese Art von Vorlaufbegrenzern arbeitet anschlaglos (DE 27 57 182 C2). Dabei wird mit Hilfe des elektronischen Impulsgebers und der diese steuernden Falzgutsensoren im Prinzip die Vorlaufstrecke des jeweils vorlaufenden Falzgutabschnittes bestimmt mit Hilfe einer Koinzindenzschaltung die Stoppbewegung der entsprechenden Brems- bzw. Arretierglieder ausgelöst. Der Koinzidenzschaltung ist mittels einer Tastatur oder durch einen Prozeßrechner auf die jeweilige Impulszahl einstellbar, bei deren Erreichen die Vorlaufbegrenzer in Aktion treten sollen. Insofern findet auch dabei eine Längenmessung statt.

Mit dem Einstellen und Ermitteln von bestimmten Falzspaltweiten an den einzelnen Falzstellen einer Falzmaschine haben diese bekannten rechnergestützten Verfahren jedoch nichts zu tun. Sie dienen lediglich der Bestimmung der Vorlaufstrecke, also nur einer einzigen von mehreren Ausgangsgrößen, die zur Ermittlung der jeweils korrekten Falzspaltweite an den einzelnen Falzstellen benötigt werden.

Der Hauptvorteil, der mit der Erfindung erzielt wird, besteht darin, daß selbst dann eine wesentliche Erleichterung und vor allem eine wesentlich höhere Sicherheit beim Einstellen der richtigen Achsabstände gewährleistet ist, wenn das eigentliche Einstellen der Achsabstände manuell erfolgt, weil diese jeweils einzustellenden Werte vom Prozeßrechner ermittelt und angezeigt werden. Das bedeutet, daß dieser Hauptvorteil auch mit relativ geringem Aufwand erzielbar ist. Darüber hinaus ist aber auch die Möglichkeit gegeben, eine vollautomatische Programmierung einer Stauchfalzmaschine für jede gewünschte Falzarbeit unter Berücksichtigung der jeweils optimalen Falzspaltweiten an den einzelnen Falzstellen durchzuführen.

Während grundsätzlich die Möglichkeit besteht, die Papierdicke und die Bogenlänge mittels entsprechender Meßeinrichtungen zu ermitteln und ggf. über elektronische Analog-Digitalwandler als Digitalwerte unmittelbar in den Prozeßrechner einzugeben, können diese Werte über die vorhandene Tastatur auch manuell eingegeben werden, falls sie bekannt sind.

Die erfindungsgemäß vorgesehene Einstellmechanik ist insbesondere für die Fälle von großem Vorteil ist, bei denen der Achsabstand eines Walzenpaares auf eine Falzspaltweite eingestellt werden muß, die nur der einfachen Papierdicke entspricht, obwohl die betreffende Falzstelle vom Falzgut auch mehrlagig durchlaufen wird. Außerdem erlaubt sie auf eine einfache Weise, die jeweils gewünschte Falzspaltweite genau einzustellen und trotzdem eine radial federnde Lagerung der einzelnen Falzwalzen zu realisieren, durch welche erst die Möglichkeit gegeben ist, daß eine Falzstelle, die auf eine der einfachen Papierdicke entsprechende Falzspaltweite eingestellt ist, von mehrlagigem Falzgut also mit der mehrfachen Papierdicke passiert werden kann und trotzdem funktionssicher mit einer optimalen Falzbildung arbeitet.

Die Ausgestaltung nach Anspruch 2 betrifft eine zweckmäßige Anordnung der Dicken- und Längenmeßeinrichtung in einer Transportbahn, die in der Regel ohnehin vorhanden ist und zur längsseitigen Ausrichtung des Falzgutes entlang einer Führungsleiste benutzt wird.

Für eine konstruktiv einfache Lösung des verstellbaren Lagerns der einzelnen Falzwalzen hat sich die Ausgestaltung nach Anspruch 3 als vorteilhaft erwiesen.

Die Ausgestaltunge der Erfindung nach Anspruch 4 ermöglicht unter Zuhilfenahme einfacher Mittel die Erzielung einer einfachen Handhabung beitragen und die digitale Anzeige der jeweils eingestellten Falzspaltenweiten auch dann, wenn ihre Einstellung manuell erfolgt ist.

Im folgenden wird die Erfindung anhand der Zeichnung näher erläutert. Es zeigt:
- Fig. 1: in schematisch vereinfachter Darstellung seitenansichtlich eine Stauchfalzmaschine mit vorgelagerter Ausrichtstrecke für das von einem Stapel zuzuführende Falzgut;
- Fig. 2: ein Blockschaltbild der elektrischen bzw. elektronischen Steuereinrichtung;
- Fig. 3: in vereinfachter Darstellung den Verstellmechanismus einer Falzwalze;
- Fig. 4: einen schematischen Querschnitt durch eine Stauchfalzmaschine mit zwei Falztaschen, deren Anschläge automatisch einstellbar sind;
- Fig. 5: verschiedene Falzformen.

Die in Fig. 1 nur schematisch dargestellte Stauchfalzmaschine 1 weist insgesamt fünf Falzwalzen **W**1 bis **W**5 und zudem eine Einzugswalze **W** auf, die mit der ersten Falzwalze **W**1 eine Einzugsstelle **E** bildet, an der Stelle, wo sich diese beiden Walzen **W** und **W**1 berühren bzw. wo sie den geringsten Abstand voneinander haben. Die Falzwalze **W**1 bildet mit der Falzwalze **W**2 die erste Falzstelle **A**, die zweite Falzwalze **W**2 bildet mit der dritten Falzwalze **W**3 die zweite Falzstelle **B**, die dritte Falzwalze **W**3 bildet mit der vierten Falzwalze **W**4 die dritte Falzstelle **C** und die fünfte Falzwalze **W**5 bildet mit der vierten Falzwalze **W**4 die vierte Falzstelle **D**. Dabei liegen die Achsen der Einzugswalze **W** und der Falzwalzen **W**1 bis **W**5 jeweils in den Ecken gleichschenkliger, rechtwinkliger Dreiecke 2, 3 und 4, die in strichpunktierten Linien in Fig. 1 eingezeichnet sind. Während die Einzugswalze **W** ortsfest und unverstellbar gelagert ist, ist jede der Falzwalzen **W**1 bis **W**5 jeweils radial zu der mit ihr zusammenwirkenden und entweder die Einzugsstelle **E** oder eine Falzstelle **A** bis **D** bildenden Falzwalzen radial in Richtung der in Fig. 1 jeweils eingezeichneten Pfeile verstellbar, damit der Einzugspalt an der Einzugsstelle **E** auf die Papierdicke des zu verarbeitenden Falzgutes und die Falzspalte an den Falzstellen **A** bis **D** auf entsprechende Falzspaltweiten eingestellt werden können. Dabei sind die Falzwalzen **W**1, **W**3 und **W**5 jeweils in vertikaler Richtung radial zu den jeweils darüber liegenden Walzen **W**1 bzw. **W**2 bzw. **W**4 verstellbar, während die Falzwalzen **W**2 und **W**4 in horizontaler Richtung radial zu den Falzwalzen **W**1 und **W**3 verstellbar sind.

Da die maximalen Verstellwege bzw. Falzspaltweiten in der Größenordnung von 1 mm oder darunter liegen und die Falzwalzen in der Regel einen Durchmesser von etwa 35 bis 40 mm oder noch mehr haben, wirken sich die bei der Verstellung auftretenden Verschiebungen in Umfangsrichtung der gegenüberliegenden Walze auf die Falzqualität nicht aus, vorausgesetzt natürlich, daß der parallele Achsenverlauf erhalten bleibt.

Die jeweils vor den Falzstellen **A** bis **D** angeordneten Falztaschen **T**1, **T**2, **T**3 und **T**4 weisen jeweils Anschläge 5 auf, die manuell oder aber mit Hilfe einer Nachlaufregeleinrichtung gemäß Fig. 4 auf unterschiedliche Vorlauflängen einstellbar sind. Der Einfachheit halber sind in Fig. 4 nur zwei Falztaschen **T**1 und **T**2 gemeinsam mit den Falzwalzen **W**1, **W**2 und **W**3 und der Einzugswalze **W** dargestellt, welche die Falzstellen **A** und **B** bilden. Die Falztaschen **T**3 und **T**4 sind zweckmäßigerweise gleich ausgebildet. Die in Fig. 4 dargestellten Einzugs- und Falzwalzen **W** -**W**3 bestehen jeweils aus einem Metallkern 6 und einem Mantel 7 aus elastischem Material bestimmter Härte. Es können aber auch andere Walzen verwendet werden, z.B. Vollmetallwalzen oder solche, die zwischen Vollmetallabschnitten Abschnitte aus elastischen Material aufweisen. Das Falzgut durchläuft die Einzugsstelle **E** und die beiden Falzstellen **A** und **B** nacheinander in der durch die Pfeile 8, 9 und 10 angedeuteten Richtungen. Um ein Einlaufen des Falzgutes in die Falztaschen **T**1, **T**2 bedarfsweise zur Erzielung einer bestimmten Falzart verhindern zu können, sind diese Falztaschen **T**1 und **T**2 - dasselbe gilt auch für die Falztaschen **T**3 und **T**4 - jeweils einlaufseitig mit Papierabweisern 11 bzw. 12 versehen, die jeweils um parallel zu den Falzwalzen **W**1, **W**4 verlaufenden Achsen 13 bzw. 14 schwenkbar gelagert sind. Beide Papierabweiser 11 und 12 sind jeweils durch Elektromagnete **E**1 bzw. **E**2 so betätigbar, daß sie wahlweise die Einlauföffnungen der Falztaschen **T**1 und **T**2 schließen oder offen halten.

Zum Verstellen und Positionieren der Papieranschläge 5 in den Falztaschen **T**1 bzw. **T**2 sind Gewindespindeln 15 bzw. 16 vorgesehen, die parallel zu den Falztaschen **T**1, **T**2 verlaufend angeordnet und axial ortsfest drehbar gelagert sind. Die Papieranschläge 5 sind jeweils mit einem Stellfuß 17 versehen, der eine Gewindebohrung 18 aufweist, in welche die Gewindespindel 15 bzw. 16 eingeschraubt ist. Die Gewindespindeln 15, 16 stehen je für sich mit einem drehrichtungsumkehrbaren Elektromotor **M** in getrieblicher Verbindung und sind jeweils mit einer Impulsscheibe 19 versehen, die von einer Lichtschranke **L**1 bzw. **L**2 abgetastet wird. Die Impulsscheiben 19 bilden jeweils mit den zugehörigen Lichtschranken **L**1 bzw. **L**2 einen Impulsgeber, an dem nicht nur die Drehwinkel sondern auch die Drehrichtung der Gewindespindeln 15 bzw. 16 abnehmbar ist. Gesteuert werden die Elektromagnete **E**1 und **E**2 sowie die Elektromotoren **M** der Gewindespindeln 15 und 16 von einem Prozeßrechner 20, dem über eine angeschlossene Tastatur 21 alle zur Einstellung der Vorlauflängen in den einzelnen Falztaschen und zur Ermittlung der einzelnen Falzspaltweiten erforderlichen Daten, z.B. die Länge des Grundformates des Falzgutes, die Falzform und die gewünschte Länge des Endformates eingegeben werden können, wobei insgesamt neun unterschiedliche Falzformen, die in Fig. 5 schematisch dargestellt sind, wählbar sind. Dabei bedeutet
- **P** -: einfacher Parallelfalz
- **Z** -: z-förmige Falzform
- **DP** -: Doppelparallelfalz
- **W** -: Wickelfalz
- **A** -: Oberseite des Falzgutes liegt außen
- **I** -: Oberseite des Falzgutes liegt innen.

Der Prozeßrechner 20 besteht, wie aus der schematischen Darstellung der Fig. 2 erkennbar ist, aus einem Hauptprozessor (Masterprozessor) 20/1 und einem untergeordneten zweiten Prozessor (Slaveprozessor) 20/2. An den Hauptprozessor 20/1 ist die Tastatur 21 angeschlossen, über die der Bediener die Sollwerte bzw. die Parameter eingeben kann. Außerdem ist daran eine digitale Anzeigevorrichtung in Form eines Displays 39 angeschlossen, das mehrere Anzeigefelder zur Anzeige der jeweiligen Istwerte von den Vorlauflängen, den Falzspaltweiten und der gerade eingestellten Falzart haben kann. Dieser Hauptprozessor ist zudem in der Lage, Werte bzw. Parameter, die zum Betrieb der Maschine erforderlich sind, auch im ausgeschalteten Zustand zu speichern, so daß sie nicht jedesmal neu eingegeben werden müssen, solange er sie nicht aktualisieren, d.h. ändern möchte.
Er ist dazu mit einem elektronischen Datenspeicher **DS** versehen, in dem diese Werte und Parameter abrufbereit für die Berechnung der zu ermittelnden Falzspaltenweiten zur Verfügung gehalten werden und an den die vier aus den Lichtschranken **L**1, **L**2 und den zugehörigen Impulsscheiben 19 bestehenden Istwertgeber als Eingabeeinheit 42 angeschlossen sind. Weil auch hier vier Istwertgeber in den vier Falztaschen T1 bis T4 vorhanden sind, enthält Eingabeeinheit 42 die Inschrift L1 - L4.
In einem EPROM, dh. in einem löschbaren Programmbefehlsspeicher, ist das Arbeitsprogramm des Prozeßrechners 20 enthalten, durch welches die Emittlung bzw. Errechnung der gewünschten Werte aus den erwähnten Parametern vollzogen wird.
Der zweite Prozessor 20/2 führt die eigentliche Einstellung der Falzspaltenweiten und ggf. auch die Einstellung der Vorlauflängen, z.B. durch entsprechendes Einstellen der Papieranschläge 5 in den Falztaschen T1 bis T4 aus. dieser zweite Prozessor 20/2 ist über eine Schnittstelle 20/3 zum Austausch von Daten mit dem Hauptprozessor verbunden und mit einem ausgangsseitigen Leistungsverstärker **LV** versehen, über welchen er die Elektromotoren **M** zum Einstellen der Papieranschläge 5 und/oder die Getriebemotoren **M**1 bis **M**5 zum Einstellen der Falzspaltenweiten steuert. Über eine Analog-Digitalwandlereinheit **A/D** sind sowohl analoge Positionsmelder P1 bis P5 von Stellwellen 33 als auch eine automatische Papierdickenmeßeinrichtung 40 an den zweiten Prozessor 20/2 angeschlossen, während ein eine automatische Papierlängenmeßeinrichtung 41 direkt mit ihm verbunden ist.

An den in Fig. 5 schematisch dargestellten Falzformen ist erkennbar, daß die Anzahl der Papierlagen, mit denen das Falzgut die einzelnen Falzstellen **A** bis **D** passiert, unterschiedlich sein können. Das bedeutet, daß die Falzspaltweiten der einzelnen Falzstellen **A** bis **D**, wenn sie optimal eingestellt werden sollen, der einfachen bis vierfachen Papierdicke entsprechen können. Dabei ist noch zu berücksichtigen, daß die Papierdicken des jeweils zu verarbeitenden Falzgutes sehr unterschiedlich sein können.

Um diese optimalen bzw. zur Erzielung einer hohen Falzgenauigkeit erforderlichen Falzspaltweiten einstellen zu können, ist für die einzelnen Falzwalzen **W**1 bis **W**5 an beiden Walzenenden jeweils ein Einstellmechanismus vorgesehen, wie er beispielsweise in Fig. 3 für die Falzwalze **W**1 zur Einstellung der Spaltweite an der Einzugsstelle **E** dargestellt ist.

Wie schon erwähnt, ist die Einzugswalze **W** ortsfest, d.h. in radial unbeweglichen Lagern, drehbar gelagert. Die erste Falzwalze **W**1 hingegen ist wie die übrigen Falzwalzen **W**2 bis **W**5 an einem Hebelarm 23 eines aus einem zweiarmigen Schwenkhebel bestehenden Lagerteils 22 gelagert, das um ein zur Walzenachse paralleles Schwenklager 25 schwenkbar ist und dessen zweiter Hebelarm 24 so unter dem Einfluß einer Zugfeder 26 steht, daß die Falzwalze **W**1 radial gegen die Einzugswalze **W** gedrückt wird. Zur Veränderung des Achsabstandes **a** und zur Einstellung einer bestimmten Spaltweite an der Einzugsstelle **E** ist der zweite Hebelarm 24 des Lagerteils 22 mit einer Justierschraube 27 versehen, die auf der Stirnfläche 28 einer mit einem Feingewinde versehenen Gewindespindel 29 aufliegt. Diese Gewindespindel 29 steht in Eingriff mit einem Innengewinde 29' eines ortsfesten Stützlagers 30 und ist zudem mit einem Zahnritzel 31 versehen, durch welches sie über ein zweites Zahnritzel 32 mit einer auch manuell betätigbaren Stellwelle 33 in getrieblicher Verbindung steht. Diese Stellwelle 33 ist mit einem Drehknopf 34 versehen und außerdem mit dem nich dargestellten Stellglied eines z.B. aus einem Potentiometer bestehenden Positionsmelder P1 verbunden, der als analoger Istwertgeber die jeweilige Einstellung der Gewindespindel 29 und somit der Falzspaltweite an der Einzugsstelle **E** an den Prozessor 20/2 meldet. Die Gewindespindel 29 steht in direkter Drehverbindung mit dem drehrichtungsumkehrbaren Getriebemotor **M**1, von dem sie, gesteuert vom Prozessor 20/2, jeweils in der einen oder anderen Richtung verstellt werden kann. Dieses Verstellen der Gewindespindel 29 ist aber ebenso alternativ manuell über das aus der Stellwelle 33 und dem Drehknopf 34 bestehenden Handeinstellorgan möglich. Zu diesem Zweck ist der Drehknopf mit einer Skala 36 versehen.
Die Gewindespindel 29, der Getriebemotor **M**1 und der Positionsmelder **P**1 dessen Stellglied über die Stellwelle 33 mit der Gewindespindel 29 in Drehverbindung steht, stellen eine stufenlose Nachlaufregeleinrichtung 35 dar, mit der eine automatische Einstellung des Achsabstandes **a** zwischen der Falzwalze **W**1 und der Einzugswalze **W** aber auch eine manuelle Einstellung dieses Achsabstandes **a** unter gleichzeitiger digitaler Anzeige der jeweiligen Iststellung bzw. der jeweiligen Ist-Falzspaltweite im Display 39 möglich ist.

In analoger Weise sind auch die anderen Falzwalzen **W**2 bis **W**5 in den in Fig. 1 angegebenen Pfeilrichtungen horizontal bzw. vertikal verstellbar, wozu weitere Getriebemotoren **M**2 bis **M**5 und Positionsmelder **P**2 bis **P**5 zur Anwendung kommen. Aus diesem Grunde sind in Fig. 2 dem Schaltungsbestandteil 37 die Angabe **P**1 - **P**5 und dem Schaltungsteil 38 die Angaben **M**1 - **M**5 zugeordnet.

In Fig. 1 ist eine Papierlängenmeßeinrichtung 41 schematisch in einer als Ausrichtstrecke dienenden Transportbahn 43 dargestellt, die aus einer Lichtschranke 53 und einer Impulsscheibe 54, sowie aus entsprechenden elektronischen Zählgliedern besteht. Außerdem ist in Fig. 1 zwischen einer vereinfacht dargestellten Bogenvereinzelungsvorrichtung 44, die das Falzgut als einzelne Bogen von einem Bogenstapel 56 eines Steigtisches 55 entnimmt und in die Transportbahn 43 überführt, und der Lichtschranke 53 die mit einer Tastrolle 45 versehene elektronische Papierdickenmeßeinrichtung 40 angeordnet. Diese Papierdickenmeßeinrichtung 40 ist mit einem induktiven, also analogen Geber versehen, dessen meßwerte, wie vorstehend beschrieben, über die Analog-Digitalwandlereinheit **A/D** an den Prozessor 20/2 und von diesem über die Schnittstelle 20/3 dem Hauptprozessor zugeführt werden.

Die Transportbahn 43 wird gebildet vom oberen Trum 47 eines endlosen, über zwei Riemenwalzen 48 und 49 geführten Transportbandes 50, auf dem in bekannter Weise Anpreßkugeln 51 eines ebenen Kugelkäfigs 52 zur Gewährleistung der erforderlichen Mitnahmefriktion lose aufliegen.

Zur Ermittlung der jeweils einzustellenden Falzspaltenweiten an der Einzugsstelle **E** bzw. an den einzelnen Falzstellen **A** bis **D** werden dem Prozeßrechner entweder manuell über die Tastaturen 21 und/oder 46 oder durch die Papierdickenmeßeinrichtung 40 und die Papierlängenmeßeinrichtung 41 sowie durch die Eingabeeinheit 42 die Parameter eingegeben, die erforderlich sind, um die optimalen Falzspaltweiten an der Einzugsstelle **E** und an den einzelnen Falzstellen **A** bis **D** zu ermitteln, automatisch einzustellen und/oder anzuzeigen . Diese Parameter sind die Papierdicke, die Papierlänge und die sich aus der gewählten Falzform ergebenden Vorlauflängen bzw. Stellungen der Papieranschläge 5 in den einzelnen Falztaschen **T**1 bis **T**4, wobei, wie bereits erähnt, die Möglichkeit besteht, alle diese Parameter mit elektronischen Meßeinrichtungen bzw. Istwertgebern zu ermitteln und digital in den Prozeßrechner 20 einzugeben.

Durch sein eingespeichertes Arbeitprogramm ist der Prozeßrechner 20 dabei auch in der Lage, zu berücksichtigen, ob und ggf. in welcher Falzstelle **A** bis **D** wegen des Nachlaufs eines einlagigen Falzgutabschnittes trotz eines vorhergehenden mehrlagigen Falzgutdurchlaufs die Falzspaltweite nur auf die einfache Papierdicke eingestellt werden darf. Dem Benutzer einer so ausgerüsteten Falzmaschine kommt dabei nicht nur der Vorteil einer enormen Zeitersparnis zugute, sondern auch die Gewißheit, daß die Falzmaschine insgesamt dem gewählten Falzprogramm entsprechend optimal eingestellt ist.

Das Arbeitsprogramm enthalt ein mathematisches Rechenverfahren, welches den kompletten, in der Maschine ablaufenden Falzvorgang nachvollzieht bzw. voraus vollzieht. So werden z.B. die einzelnen Vorlauflängen nacheinander von der Ausgangslänge des Papierbogens abgezogen. Danach wird überprüft, wieviele Papierlagen durch diesen Falzvorgang enstanden sind. Nachdem so die Anzahl den Papierlagen ermittelt ist, kann diese mit dem Parameter "Papierdicke" multipliziert in die Falzspaltenweite für jedes Walzenpaar umgerechnet werden.

Wenn diese Falzspaltenweiten nicht nur angezeigt, sondern zugleich zur Steuerung der Getriebemotoren **M**1 - **M**5 verwendet werden, erfolgt dies nach der Methode einer Nachlaufregelung, in dem die jeweiligen Positionen Positionsmelder **P**1 - **P**5 an den Prozessor zurückgemeldet und mit den errechneten Werten verglichen werden bis Koinzidenz erreicht ist.

## Patentansprüche

1. Papierfalzmaschine mit mehreren radial zueinander einstellbaren, jeweils paarweise eine Falzstelle (A, B, D, C) bildenden Falzwalzen (**W**1 - **W**5), die in Lagerarmen (23) zweiarmiger Schwenkhebel (22) gelagert sind, welche gegen die Wirkung radialer Federkräfte (Zugfeder 26) auseinander beweglich und deren zweite Hebelarme (24) von Stellgliedern (29) abhebbar sind, mit denen die Achsabstände (**a**) der Falzwalzen (W1 - W5) mittels selbsthemmender manuell verstellbarer Gewindeeingriffe (29, 29') entsprechend der zu verarbeitenden Papierdicke und der die einzelnen Falzstellen passierenden Anzahl von Papierlagen auf unterschiedliche Falzspaltweiten einstellbar sind, sowie mit mechanischen oder elektronischen Vorlaufbegrenzern, die den einzelnen Falzstellen vorgeordnet und individuell auf unterschiedliche Vorlauflängen einstellbar sind,
**dadurch gekennzeichnet**,
daß zur Ermittlung der Falzspaltweiten der einzelnen Falzwalzenpaare (**W**1 - **W**5) ein programmierter Prozeßrechner (20) mit einer Eingabetastatur (21) und einer Digitalanzeige (39) vorgesehen ist, dem die Dicke und die Bogenlänge des einlaufenden Falzguts entweder manuell oder über elektronische Anlog-Digitalwandler von einer Dickenmeßeinrichtung (40) bzw. einer Längenmeßeinrichtung (41) sowie die gewünschte Falzart und/oder die eingestellten Vorlauflängen der einzelnen Vorlaufbegrenzer (**T**1 - **T**4) eingegeben werden, und daß die vom Prozeßrechner (20) programmgemäß aus den eingegebenen Werten errechneten Falzspaltenweiten jeweils als Digitalwerte angezeigt und/oder jeweils über eine mit elektronischen Vergleicherschaltungen und Leistungsverstärkerstufen versehenen Steuereinrichtung zugeführt werden, welche die elektrischen Getriebemotoren (**M**1 - **M**5) von Nachlaufregeleinrichtungen (35) steuern, die über die jeweils vorgesehenen Gewindeeingriffe (29, 29') die stufenlose Einstellung der einzelnen Achsabstände (**a**) auf diese der jeweils einfachen oder mehrfachen Dicke des Falzguts entsprechenden Falzspaltweiten bewirken und die als Istwertgeber elektrische oder elektronische Positionsmelder (P1 bis P5) aufweisen, die jeweils mit den Stellgliedern (29) verbunden sind.

2. Papierfalzmaschine nach Anspruch 1, dadurch gekennzeichnet, daß die Dickenmeßeinrichtung (40) und die Längenmeßeinrichtung (41) in einer zwischen einer Bogenvereinzelungseinrichtung (44) und einer von einem Walzenpaar (**W**, **W**1) gebildeten Einzugstelle (E) liegenden Tranportbahn (43) angeordnet sind.

3. Papierfalzmaschine nach Anspruch 1 oder 2, dadurch gekennzeichnet, daß die Falwalzen (**W**1 - **W**5) zueinander so angeordnet sind, daß jeweils die Achsen dreier Falzwalzen (**W**1 - **W**5) in den Ecken eines gleichschenkligen, rechtwinkligen Dreiecks (2 - 4) liegen und jeweils eine Falzwalze (**W**1 - **W**5) eines Falzwalzenpaares in Richtung der einen Kathede und die andere in Richtung der anderen Kathede dieses Dreiecks (2 - 4) verstellbar ist.

4. Papierfalzmaschine nach Anspruch 1, dadurch gekennzeichnet, daß die Stellglieder (29) und die elektrischen oder elektronischen Positionsmelder (**P**1 - **P**5) jeweils mit einem gemeinsamen Handeinstellorgan (33, 34) in drehfester, mechanischer Verbindung stehen und von diesem gemeinsam verstellbar sind.
